# EUROPÄISCHE PATENTSCHRIFT

(11) **EP 2 973 874 B1**
(45) Veröffentlichungstag und Bekanntmachung des Hinweises auf die Patenterteilung: **21.08.2019**
(21) Anmeldenummer: 14700617.5
(22) Anmeldetag: 14.01.2014
(51) Int. Cl.: H01R 13/504, H01R 13/514, H01R 27/02

(54) **MODULARE ELEKTRISCHE STECKERVERBINDERANORDNUNG FÜR EIN STEUERGERÄT IN EINEM KRAFTFAHRZEUG**
MODULAR ELECTRICAL CONNECTOR ASSEMBLY FOR A CONTROL UNIT IN A MOTOR VEHICLE
ENSEMBLE ELECTRIQUE MODULAIRE DE RACCORDS A FICHES POUR UN APPAREIL DE COMMANDE DANS UN VEHICULE A MOTEUR

(30) Priorität: 11.03.2013 DE 102013204150
(43) Veröffentlichungstag der Anmeldung: 20.01.2016
(73) Patentinhaber: Robert Bosch GmbH, 70442 Stuttgart (DE)
(72) Erfinder: FINNAH, Guido Bernd, 71287 Weissach (DE); HICKL, Hubert, 71384 Weinstadt (DE); LUDWIG, Dieter, 71638 Ludwigsburg (DE); KAESSER, Rainer, 71566 Althuette (DE)
(86) Internationale Anmeldenummer: PCT/EP2014/050543
(87) Internationale Veröffentlichungsnummer: WO 2014/139699

(56) Entgegenhaltungen:
- DE-A1-102011 006 195
- FR-A1- 2 979 518

## Beschreibung

### Gebiet der Erfindung

Die vorliegende Erfindung betrifft eine modulare elektrische Steckerverbinderanordnung für ein Steuergerät in einem Kraftfahrzeug sowie ein hiermit ausgestattetes Steuergerät für ein Kraftfahrzeug.

### Stand der Technik

Heutige Kraftfahrzeuge bieten eine Vielzahl von Sicherheits-, Komfort- und Informationsfunktionen. Hierzu verfügen die Kraftfahrzeuge meist über diverse Aktuatoren und Sensoren. Ein Steuergerät in dem Kraftfahrzeug dient dazu, beispielsweise Signale von den Sensoren aufzunehmen und zu verarbeiten sowie Steuersignale an die Aktuatoren auszugeben. Mit einer Zunahme von Funktionen, die in einem Kraftfahrzeug angeboten werden sollen, steigen auch die Anforderungen an ein Steuergerät, das diese Funktionen kontrolliert. Insbesondere steigt auch eine Anzahl erforderlicher elektrischer Leitungen, mithilfe derer Daten und Signale zwischen dem Steuergerät und Sensoren beziehungsweise Aktuatoren ausgetauscht werden können. Heutige Steuergeräte weisen beispielsweise schon bis zu 200 elektrische Daten- und Signalleitungen auf. Häufig sind dabei mehrere Leitungen zu einem Kabelbaum zusammen gefasst, um beispielsweise Daten zwischen dem Steuergerät und einem eine Funktion bereit stellenden weiteren Gerät austauschen zu können.

Um beispielsweise das Steuergerät warten oder reparieren zu können, sind die Leitungen im Allgemeinen nicht fest mit dem Steuergerät verbunden, sondern über eine Steckerverbindung lösbar an dem Steuergerät angebracht. An dem Steuergerät sind hierzu eine Vielzahl von Kontaktelementen, beispielsweise in Form von Steckerpins oder Buchsen vorgesehen, die im Inneren des Steuergeräts mit entsprechenden Signal- und Datenleitungen hin zu beispielsweise Steuerkomponenten oder Datenverarbeitungskomponenten des Steuergeräts verdrahtet sind. Diese Kontaktelemente können mit komplementären Gegenkontaktelementen zusammenwirken, die in einem Steckerverbinder beispielsweise am Ende eines Kabelbaums vorgesehen sind. Der Steckerverbinder wird dabei in geeignete Aufnahmen an dem Steuergerät lösbar eingesteckt, um auf diese Weise eine elektrisch leitfähige Verbindung zwischen den Leitungen des Kabelbaums und den zugehörigen Kontaktelementen des Steuergeräts herzustellen.

Es wurde beobachtet, dass es bei Steuergeräten, die eine sehr große Anzahl von Kontaktelementen für beispielsweise bis zu 200 oder mehr elektrische Leitungen vorsehen, schwierig sein kann, die Kontaktelemente an dem Steuergerät mit einer ausreichenden Genauigkeit zu positionieren. Deswegen wurde beispielsweise in DE 10 2011 006 195 A1 vorgeschlagen, ein Steuergerät mit einer modularen elektrischen Steckerverbinderanordnung vorzusehen, bei der mehrere Steckermodule nebeneinander in einem Modulträger angeordnet sind. Jedes der Steckermodule kann dabei separat und mit hoher Präzision gefertigt werden. Insbesondere können zur Fertigung der Steckermodule Spritzgusstechnologien eingesetzt werden, die bei kleinen Baueinheiten zwar eine ausreichend hohe Präzision zulassen, die bei sehr großen Einheiten für Steckerverbinder mit beispielsweise 200 Kontaktelementen jedoch häufig mit einem Verzug und daraus resultierend einer unzureichenden Positionierungspräzision behaftet sind. Beim Zusammenbau der Steckerverbinderanordnung können dabei die verschiedenen Steckermodule in Bezug auf den Modulträger geeignet präzise festgelegt werden und erst dann mit dem Modulträger mechanisch verbunden werden. Eine Steckerverbinderanordnung gemäß dem Oberbegriff von Anspruch 1 ist aus FR 2 979 518 A1 bekannt.

### Offenbarung der Erfindung

Der Gegenstand der Erfindung ist durch die Ansprüche definiert.

Ausführungsformen der hierin vorgeschlagenen modularen elektrischen Steckerverbinderanordnung ermöglichen eine vorteilhafte Anordnung von mehreren Steckermodulen in einem Modulträger. Insbesondere wird eine platzsparende Anordnung von Steckermodulen an dem Modulträger ermöglicht. Gemäß einem Aspekt der Erfindung wird eine modulare elektrische Steckerverbinderanordnung für ein Steuergerät in einem Kraftfahrzeug vorgeschlagen, welche einen Modulträger und wenigstens ein erstes und ein zweites Steckermodul aufweist. Das erste und das zweite Steckermodul sind dabei nebeneinander, d.h. innerhalb einer gemeinsamen Ebene, an dem Modulträger angeordnet. Sowohl das erste als auch das zweite Steckermodul weist jeweils einen Steckergehäusekragen auf, der in einer Richtung weg von dem Modulträger abragt und zur Aufnahme jeweils eines elektrischen Steckerverbinders ausgeformt ist. Das erste und das zweite Steckermodul weisen ferner jeweils Kontaktelemente auf, die in einem Kontaktbereich innerhalb des jeweiligen Steckergehäusekragens angeordnet sind und welche zum Zusammenwirken mit komplementären Gegenkontaktelementen des jeweiligen elektrischen Steckerverbinders ausgeformt sind. Das erste Steckermodul und das zweite Steckermodul sind an dem Modulträger jeweils in einem Befestigungsbereich befestigt, wobei der Befestigungsbereich lateral zwischen dem jeweiligen Steckergehäusekragen und dem jeweiligen Kontaktbereich angeordnet ist.

Mit anderen Worten können Ideen zu der hierin vorgeschlagenen Steckerverbinderanordnung unter anderem als auf den im Folgenden beschriebenen Gedanken und Erkenntnissen beruhend angesehen werden. Es wurde erkannt, dass in Steuergeräten, bei denen eine Vielzahl von Kontaktelementen vorzusehen ist, die jeweils von an das Steuergerät anzusteckenden Steckerverbindern kontaktiert werden sollen, eine erhöhte Präzision bei der Anordnung dieser Kontaktelemente dadurch erreicht werden kann, dass die Kontaktelemente nicht in einem einzigen Bauteil angeordnet werden, dessen Fertigung nur sehr schwierig innerhalb von engen Fertigungstoleranzen möglich ist. Stattdessen sollen die Kontaktelemente an mehreren separaten Steckermodulen vorgesehen werden, die dann an einem gemeinsamen Modulträger befestigt werden. Eine solche modulare elektrische Steckerverbinderanordnung soll dabei jedoch im Wesentlichen den gleichen physikalischen Anforderungen hinsichtlich beispielsweise Genauigkeit, Dichtigkeit und Festigkeit genügen, wie dies zum Beispiel bei herkömmlichen als kleines monolithisches Spritzgussteil bereit gestellten Steckerverbinderanordnungen der Fall war. Die Genauigkeitsanforderungen können dabei nötig sein, um eine einwandfreie Kontaktierung beispielsweise einer Leiterplatte zu gewährleisten. Dichtigkeitsanforderungen gegenüber Feuchtigkeit können aufgrund des Einsatzes der Steckerverbinderanordnung in einem Steuergerät im Motorraum eines Kraftfahrzeugs hoch sein. Auch Festigkeitsanforderungen beispielsweise zur Aufnahmen von axialen Steckkräften sowie ausreichende Stabilität gegenüber Schwingungsbelastungen, welche zum Beispiel aus der Masse eines Kabelbaumsteckers selbst sowie einer fortführenden Kabelschlaufe herrühren, können ebenfalls hoch angesetzt sein. Außerdem soll die modulare elektrische Steckerverbinderanordnung möglichst wenig Bauraum erfordern.

Es wurde erkannt, dass die Erfüllung dieser physikalischen Anforderungen insbesondere durch die Auslegung der Verbindung für eine Befestigung der Steckermodule an dem Modulträger stark beeinflusst sein können. Die Steckermodule sollten an dem Modulträger in einer Weise befestigt werden, in der die Steckermodule möglichst eng beieinander angeordnet werden können und bei der außerdem sowohl eine ausreichende mechanische Festigkeit als auch eine ausreichende Dichtigkeit der gesamten Steckerverbinderanordnung gewährleistet werden können.

Es wird daher vorgeschlagen, jedes der an dem Modulträger anzuordnenden Steckermodule in einem Befestigungsbereich an dem Modulträger zu befestigen, der sich lateral, d.h. in Draufsicht auf den Modulträger gesehen, innerhalb des Steckergehäusekragens des Steckermoduls befindet und dabei zwischen dem Steckergehäusekragen und dem die Kontaktelemente beherbergenden Kontaktbereich angeordnet ist. Mit anderen Worten sollen die Steckermodule vorzugsweise nicht in einem Bereich lateral außerhalb des Steckergehäusekragens, in den die Steckerverbinder eingesteckt werden können, an dem Modulträger befestigt werden, sondern innerhalb des Steckergehäusekragens, das heißt, in einem Bereich, in dem auch die Kontaktelemente aufgenommen sind und in den der zugehörige Steckerverbinder eingesteckt werden kann. Die Befestigung zwischen dem Steckermodul und dem Modulträger soll dabei in einem so genannten Befestigungsbereich ausgebildet sein, der sich vorzugsweise im Inneren des Steckergehäusekragens lateral direkt an diesen anschließt und der außerhalb des Kontaktbereichs mit den Kontaktelementen liegt. Ein solcher Zwischenbereich zwischen dem Kontaktbereich und dem Steckergehäusekragen ist aus mechanischen Festigkeitsgründen meist ohnehin erforderlich, so dass einerseits jedes einzelne Steckermodul nicht größer zu sein braucht als herkömmliche Steckermodule, andererseits die Steckermodule lateral sehr eng benachbart angeordnet werden können, da außerhalb des Steckergehäusekragens kein zusätzlicher Platzbedarf für eine Befestigung des Steckermoduls an dem Modulträger notwendig ist.

Vorzugsweise ist der Befestigungsbereich ringförmig geschlossen um den Kontaktbereich herum angeordnet. Hierdurch lässt sich einerseits eine hohe mechanische Festigkeit für das an dem Modulträger befestigte Steckermodul erreichen. Andererseits kann insbesondere mit einem solchen ringförmig geschlossenen Befestigungsbereich erreicht werden, dass das Steckermodul an den Modulträger fluiddicht befestigt werden kann, so dass beispielsweise ein Eindringen von Flüssigkeiten oder Schmutz durch die Steckerverbinderanordnung hindurch in das Steuergerät verhindert werden kann.

Gemäß der Erfindung ist die Verbindung in dem Befestigungsbereich zwischen dem Steckermodul und dem Modulträger stoffschlüssig ausgebildet. Mit einer solchen stoffschlüssigen Verbindung kann eine hohe mechanische Festigkeit sowie eine gute Fluiddichtigkeit erreicht werden. Eine solche stoffschlüssige Verbindung wird erreicht, indem das Steckermodul an dem Modulträger mithilfe von Schweißverfahren befestigt wird, wobei der Modulträger einen hin zum Steckermodul nach oben abragenden ringförmig umlaufenden Steg aufweist, wobei der Steg aus einem aufschmelzbaren Material ausgebildet ist und der Modulträger entlang des Steges mit einem Boden des Steckermoduls verscheißt ist. Beispielsweise sollte das Material in diesen Befestigungsbereichen mithilfe eines Lasers schweißbar sein. Insbesondere kann es vorteilhaft sein, zumindest den Verbindungsbereich, vorzugsweise aber den gesamten Modulträger und / oder das gesamte Steckermodul, aus einem Kunststoffmaterial auszubilden, das beispielsweise in einem Spritzgussverfahren verarbeitet werden kann. Beispiele geeigneter Kunststoffmaterialien umfassen Polybutylenterephthalat, Polyamid, Polypropylen, Polyethylen, Liquid Cristal Polymer (LCP), und weitere Thermoplaste bzw. Compounds und Blends der selbigen.

Gemäß einer Ausführungsform kann in der Steckerverbinderanordnung neben dem Befestigungsbereich ein Spalt ausgebildet sein, dessen Querschnitt sich in einer Richtung weg von dem Befestigungsbereich vergrößert. Mithilfe eines solchen gezielt vorgesehenen Spaltes, der sich nach außen hin öffnet, kann unter anderem verhindert werden, dass es z.B. aufgrund von ungewollt eingetretener Feuchtigkeit zu übermäßigen mechanischen Kräften auf die Verbindung zwischen dem Steckermodul und dem Modulträger kommt, falls diese Feuchtigkeit beispielsweise bei tiefen Temperaturen einfriert. Der Spalt kann dabei beispielsweise im Querschnitt konisch ausgebildet sein, so dass etwaig eingedrungene Feuchtigkeit beim Einfrieren keine übermäßigen Kräfte auf den Befestigungsbereich ausüben kann, sondern stattdessen aus dem konischen Spalt herausgleiten kann.

Gemäß einer Ausführungsform weist das Steckermodul einen Kontaktbereich auf, der in mehrere Teilkontaktbereiche unterteilt ist, wobei die Teilkontaktbereiche durch Steckergehäuseteilkragen voneinander getrennt sind. Mit anderen Worten kann ein Steckermodul nicht nur einen einzigen zusammenhängenden Kontaktbereich aufweisen, sondern mehrere separate Teilkontaktbereiche, die jeder mehrere Kontaktelemente aufweisen. Jeder der Teilkontaktbereiche kann dabei von einem nach außen abragenden Kragen umgeben sein, wobei Teile dieses Kragen von dem nach außen abgrenzenden Steckergehäusekragen gebildet werden und andere Teile dieses Kragens von einem so genannten Steckergehäuseteilkragen gebildet werden, der benachbarte Teilkontaktbereiche voneinander trennt. Jeder der Teilkontaktbereiche kann dabei mit einem zugeordneten Steckerverbinder kontaktiert werden, wobei der Steckerverbinder in den den Teilkontaktbereich umgebenden Kragen eingeschoben werden kann. Das mit solchen Teilkontaktbereichen versehene Steckermodul kann dabei wie ein aus mehreren Teilsteckermodulen zusammengesetztes Gesamtmodul wirken. Der Befestigungsbereich kann dabei ringförmig geschlossen um jeden der Teilkontaktbereiche angeordnet sein. Alternativ kann der Befestigungsbereich außen um die Gesamtheit aller Teilkontaktbereiche herum angeordnet sein.

Es wird darauf hingewiesen, dass mögliche Merkmale und Vorteile der Erfindung hierin in Bezug auf verschiedene Ausführungsformen einer Steckerverbinderanordnung beschrieben sind. Ein Fachmann wird erkennen, dass die Merkmale in geeigneter Weise miteinander kombiniert oder ausgetauscht werden können, um zu weiteren Ausführungsformen und gegebenenfalls Synergieeffekten gelangen zu können.

### Kurze Beschreibung der Zeichnungen

Nachfolgend werden Ausführungsformen der Erfindung mit Bezug auf die beigefügten Zeichnungen beschrieben, wobei weder die Beschreibung noch die Zeichnungen als die Erfindung einschränkend ausgelegt werden sollen.
Figur 1 zeigt eine perspektivische Ansicht einer modularen elektrischen Steckerverbinderanordnung.
Figur 2 zeigt eine vereinfachte, teilweise weggeschnittene Querschnittsansicht einer erfindungsgemäßen modularen elektrischen Steckerverbinderanordnung, wobei der Steg nicht dargestellt ist.
Figur 3 zeigt eine stark schematisierte Draufsicht auf ein Steckermodul für eine erfindungsgemäße modulare elektrische Steckerverbinderanordnung.
Figur 4 zeigt eine perspektivische Ansicht einer erfindungsgemäßen modularen elektrischen Steckerverbinderanordnung.
Figuren 5 und 6 zeigen stark schematisierte Draufsichten von Steckermodulen mit mehreren Teilkontaktbereichen für eine erfindungsgemäße modulare elektrische Steckerverbinderanordnung.
Figur 7 zeigt einen Querschnitt durch eine erfindungsgemäße Steckerverbinderanordnung.
Figur 8 zeigt einen Querschnitt eines Details eines Befestigungsbereichs einer erfindungsgemäßen Steckerverbinderanordnung.

Die Figuren sind lediglich schematisch und nicht maßstabsgetreu. Gleiche Bezugszeichen veranschaulichen in den verschiedenen Zeichnungen gleiche oder gleich wirkende Merkmale.

### Ausführungsformen der Erfindung

Figur 1 zeigt eine perspektivische Ansicht einer modularen elektrischen Steckerverbinderanordnung 2, die einen Modulträger 4 und mehrere Steckermodule 6, 8, 10 aufweist. Die Steckermodule 6, 8, 10 sind dabei in einer Längsrichtung x und/oder in einer Querrichtung y nebeneinander an dem Modulträger 4 angeordnet. Jedes der Steckermodule 6, 8, 10 weist einen Steckergehäusekragen 12, 14, 16 auf, welcher in einer Richtung (z) weg von dem Modulträger 4 abragt und jeweils einen Innenbereich 13, 15, 17 umgibt, der zur Aufnahme eines entsprechend komplementär ausgebildeten elektrischen Steckerverbinders ausgeformt ist. In dem Innenbereich 13, 15, 17 sind jeweils Kontaktelemente (in Figur 1 nicht zu sehen), beispielsweise in Form von Pins, angeordnet, die mit komplementären Gegenkontaktelementen des Steckerverbinders zusammenwirken können und auf diese Weise eine elektrische Verbindung zwischen den Kontaktelementen und den Gegenkontaktelementen erzeugen können. Jedes der Kontaktelemente kann dabei mit einer elektrischen Leitung 20 verbunden sein, die an ihrem anderen Ende beispielsweise mit einem auf einer Platine (nicht dargestellt) vorgesehenen Schaltkreis verbunden ist.

In Figur 2 ist eine Querschnittsansicht des Modulträgers 4 mit zwei Steckermodulen 6, 8 dargestellt. Ein erstes Steckermodul 6 ist dabei in einem an dem Modulträger 4 befestigten Zustand dargestellt. Ein zweites Steckermodul 8 ist in einem Zustand dargestellt, bevor es in Pfeilrichtung an den Modulträger angepresst und an diesem befestigt wird. Figur 3 zeigt stark schematisiert eine Draufsicht auf das Steckermodul 6. Der Steckergehäusekragen 12 umgibt einen Innenbereich 13 des Steckermoduls 6. In einem Teilbereich dieses Innenbereichs 13 sind stiftartige Kontaktelemente 18 angeordnet, die von der Ebene des Modulträgers 4 nach außen abragen. Dieser Teilbereich wird als Kontaktbereich 19 bezeichnet. Die Kontaktelemente 18 reichen dabei durch einen Boden 24 des Steckermoduls 6 hindurch. Der Boden 24 und der von diesem Boden 24 nach außen abragende Steckergehäusekragen 12 können dabei als einstückiges Spritzbauteil gefertigt werden.

Um das Steckermodul 6 an dem Modulträger 4 anzubringen, wird dieses in einem Befestigungsbereich 22 an dem Modulträger 4 befestigt. Der Befestigungsbereich 22 befindet sich dabei einerseits lateral innerhalb des Steckergehäusekragens 12 und andererseits aber außerhalb des Kontaktbereichs 19, wie in Figur 3 in der Draufsicht gut zu erkennen. Der Befestigungsbereich 22 kann dabei den Kontaktbereich 19 ringförmig umschließen. Der Boden 24 des Steckermoduls 6 wird im Befestigungsbereich 22 mit dem Modulträger 4 stoffschlüssig verbunden durch Schweißtechniken wie Laserschweißen, Ultraschallschweißen, Spiegelschweißen oder Heißgasschweißen. Insbesondere das Laserverschweißen des Steckermoduls 6 mit dem Modulträger 4 stellt eine großindustriell gut durchführbare Möglichkeit dar, um das Steckermodul 6 zuverlässig mit dem Modulträger 4 zu verbinden.

Figur 4 zeigt eine perspektivische Ansicht einer Ausführungsform einer modularen elektrischen Steckerverbinderanordnung 2, bei der jedes Steckermodul 6, 8, 10 zwei Teilkontaktbereiche 26, 27, 28, 29, 30, 31 aufweist. Jeder der Teilkontaktbereiche 26, 27, 28, 29, 30, 31 kann dabei eine andere Konfiguration von darin aufgenommenen Pin-artigen Kontaktelementen 18 aufweisen, so dass er mit komplementären Gegenkontaktelementen von individualisierten Steckerverbindern zusammenwirken kann, um beispielsweise Daten- und Signalleitungen von einem Steuergerät hin zu einem zu steuernden Gerät ausbilden zu können. Dabei gehören beispielsweise zwei benachbarte Teilkontaktbereiche, 26, 27 zu einem gemeinsamen Steckermodul 6 und sind einerseits außen von einem Steckergehäusekragen 12 umgeben und andererseits untereinander durch einen Steckergehäuseteilkragen 12a getrennt. In Figur 5 ist stark schematisiert eine Draufsicht auf ein Steckermodul 6 mit zwei separaten Teilkontaktbereichen 26, 27 dargestellt. Das gesamte Steckermodul 6 kann dabei an dem Modulträger 4 mit separaten Befestigungsbereichen 22a, 22b befestigt sein, wobei jeder der Befestigungsbereiche 22a, 22b einen zugehörigen Teilkontaktbereich 26, 27 ringförmig umgeben kann und zwischen dem Steckergehäusekragen 12 beziehungsweise Steckergehäuseteilkragen 12a und dem jeweiligen Teilkontaktbereich 26, 27 angeordnet ist.

In Figur 6 ist eine alternative Ausführungsform eines Steckermoduls 6 mit 3 Teilkontaktbereichen 32, 33, 34 gezeigt. Die Teilkontaktbereiche 32, 33, 34 sind wiederum jeweils durch Steckergehäuseteilkragen 12a voneinander getrennt. Ein Befestigungsbereich 22 umschließt dabei alle 3 Teilkontaktbereiche 32, 33, 34 gemeinsam, bleibt dabei aber jeweils innerhalb des nach außen umgebenden Steckergehäusekragens 12.

Mithilfe von Figur 7 soll erklärt werden, wie ein Steckermodul 6 an einem Modulträger 4 befestigt wird. Wie in Figur 7 dargestellt, weist der Modulträger 4 einen hin zu dem Steckermodul 6 nach oben abragenden ringförmig umlaufenden Steg 36 auf. Zumindest dieser Steg 36 ist aus einem aufschmelzbaren Material ausgebildet. Vorzugsweise ist der gesamte Modulträger 4 mitsamt des Steges 36 einstückig und mit einem aufschmelzbaren Kunststoffmaterial ausgebildet.

Um das Steckermodul 6 an dem Modulträger 4 zu befestigen, wird dieses mithilfe eines Stempels 38 mit einer axialen Kraft Fₐₓᵢₐₗ hin zu dem in einer Aufnahmeform (nicht dargestellt) aufgenommenen Modulträger 4 gepresst. In diesem kraftbeaufschlagten Zustand wird der Modulträger 4 mit dem Steckermodul 6 in dem Befestigungsbereich 22 entlang des Steges 36 mithilfe eines Laserstrahls 40 laserverschweißt. Der Laserstrahl 40 wird dabei von oben im Wesentlichen parallel zu dem Steckergehäusekragen 12 in einem Randbereich außerhalb des Kontaktbereichs 19 und den darin angeordneten Pin-artigen Kontaktelementen 18 eingestrahlt. Gegebenenfalls können die Kontaktelemente 18 auch erst in das Steckermodul 6 eingeführt werden, nachdem dieses mit dem Modulträger verschweißt wurde, um z.B. zu vermeiden, dass der Laserstrahl teilweise von den Kontaktelementen abgeschattet wird. Das Material des Steckermoduls 6 und die Eigenschaften des Laserstrahls 14 können dabei derart gewählt sein, dass der Laserstrahl 40 durch den Boden 24 des Steckermoduls 6 hindurch hin zu dem Modulträger 4 und insbesondere hin zu dem daran ausgebildeten Steg 36 gelangen kann und dann im Material dieses Steges 36 absorbiert und in Wärme umgewandelt werden kann. Hierdurch kann der Steg 36 aufgeschmolzen werden und beim anschließenden Erstarren für eine stoffschlüssige Verbindung zwischen dem Steckermodul 6 und dem Modulträger 4 sorgen.

In Figur 8 ist eine vergrößerte Querschnittsansicht eines Befestigungsbereichs 22 zwischen einem Modulträger 4 und einem Steckermodul 6 einer erfindungsgemäßen Steckerverbinderanordnung dargestellt. Der Modulträger 4 weist dabei einen ringförmig umlaufenden Steg 36 auf, entlang dessen der Modulträger 4 mit dem Boden 24 des Steckermoduls 6 verschweißt werden kann. Seitlich angrenzend an den Steg 36 und den dadurch gebildeten Befestigungsbereich 22 befinden sich frei liegende Bereiche 42, in die beim Schweißen überschüssiges aufgeschmolzenes Material ausgetrieben werden kann. Lateral angrenzend an den Befestigungsbereich 22 befindet sich ein Spalt 44, dessen Querschnitt sich in eine Richtung weg von dem Befestigungsbereich 22 vergrößert. Aufgrund dieses sich nach außen hin öffnenden, im Querschnitt vergrößernden Spaltes 44 kann verhindert werden, dass zum Beispiel beim Einfrieren von eingedrungener Feuchtigkeit oder beim Kristallisieren von eingedrungenen Salzen eine übermäßige Kraft zwischen dem Modulträger 4 und dem Steckermodul 6 ausgeübt wird, welche die Integrität der im Befestigungsbereich 22 vorgenommenen Verbindung zwischen diesen beiden Komponenten gefährden könnte.

## Patentansprüche

1. Modulare elektrische Steckerverbinderanordnung (2) für ein Steuergerät in einem Kraftfahrzeug, wobei die Steckerverbinderanordnung (2) aufweist:
einen Modulträger (4), und
wenigstens ein erstes (6) und ein zweites Steckermodul (8),
wobei das erste (6) und das zweite Steckermodul (8) nebeneinander an dem Modulträger (4) angeordnet sind,
wobei sowohl das erste (6) als auch das zweite Steckermodul (8) jeweils einen Steckergehäusekragen (12, 14) aufweisen, welche in einer Richtung weg von dem Modulträger (4) abragen und zur Aufnahme jeweils eines elektrischen Steckerverbinders ausgeformt sind,
wobei sowohl das erste (6) als auch das zweite Steckermodul (8) jeweils mehrere Kontaktelemente (18) aufweisen, die in einem Kontaktbereich (19) innerhalb des jeweiligen Steckergehäusekragen (12, 14) angeordnet sind und zur Aufnahme von komplementären Gegenkontaktelementen des jeweiligen elektrischen Steckerverbinders ausgeformt sind,
wobei das erste Steckermodul (6) und das zweite Steckermodul (8) an dem Modulträger (4) jeweils in einem Befestigungsbereich (22) befestigt sind,
wobei der Befestigungsbereich (22) zwischen dem jeweiligen Steckergehäusekragen (12, 14) und dem jeweiligen Kontaktbereich (19) angeordnet ist,
**dadurch gekennzeichnet, dass**
der Modulträger (4) einen hin zum ersten Steckermodul (6) nach oben abragenden ringförmig umlaufenden Steg (36) aufweist, insbesondere in einem Zustand, in dem die Steckermodule (6, 8) noch nicht am Modulträger befestigt sind,
wobei der Steg (36) aus einem aufschmelzbaren Material ausgebildet ist,
wobei der Modulträger (4) entlang des Steges (36) mit einem Boden (24) des Steckermoduls (6) verschweißt ist.

2. Modulare elektrische Steckerverbinderanordnung nach Anspruch 1 , wobei der Befestigungsbereich (22) ringförmig geschlossen um den Kontaktbereich (19) herum angeordnet ist.

3. Modulare elektrische Steckerverbinderanordnung nach Anspruch 1 oder 2, wobei eine Verbindung in dem Befestigungsbereich (22) zwischen den Steckermodulen (6, 8) und dem Modulträger (4) fluiddicht ausgebildet ist.

4. Modulare elektrische Steckerverbinderanordnung nach einem der Ansprüche 1 bis 3, wobei eine Verbindung in dem Befestigungsbereich (22) zwischen den Steckermodulen (6, 8) und dem Modulträger (4) stoffschlüssig ausgebildet ist.

5. Modulare elektrische Steckerverbinderanordnung nach einem der Ansprüche 1 bis 4, wobei neben dem Befestigungsbereich (22) ein Spalt (44) ausgebildet ist, dessen Querschnitt sich in einer Richtung weg von dem Befestigungsbereich (22) vergrößert.

6. Modulare elektrische Steckerverbinderanordnung nach einem der Ansprüche 1 bis 5, wobei ein Steckermodul (6, 8) einen Kontaktbereich (19) aufweist, der in mehrere Teilkontaktbereiche (26 - 31) unterteilt ist, wobei die Teilkontaktbereiche (26 - 31) durch Steckergehäuseteilkragen (12a, 14a) voneinander getrennt sind.

7. Modulare elektrische Steckerverbinderanordnung nach Anspruch 6, wobei der Befestigungsbereich (22) ringförmig geschlossen um jeden der Teilkontaktbereiche (26 - 31) herum angeordnet ist.

8. Modulare elektrische Steckerverbinderanordnung nach einem der Ansprüche 1 bis 7, wobei der Modulträger (4) und/oder die Steckermodule (6, 8) zumindest in den Befestigungsbereichen (22) mit einem schweißbaren Material ausgebildet sind.

9. Modulare elektrische Steckerverbinderanordnung nach einem der Ansprüche 1 bis 8, wobei der Modulträger (4) und/oder die Steckermodule (6, 8) zumindest in den Befestigungsbereichen (22) mit einem Kunststoffmaterial ausgebildet sind.

10. Steuergerät für ein Kraftfahrzeug mit einer modularen elektrischen Steckerverbinderanordnung (2) nach einem der Ansprüche 1 bis 9.

## Claims

1. Modular electrical plug connector arrangement (2) for a controller in a motor vehicle, wherein the plug connector arrangement (2) has:
a module carrier (4) and
at least one first plug module (6) and one second plug module (8),
wherein the first plug module (6) and the second plug module (8) are arranged next to one another on the module carrier (4),
wherein both the first plug module (6) and also the second plug module (8) each have a plug housing collar (12, 14), which plug housing collars protrude away from the module carrier (4) in one direction and are shaped for receiving an electrical plug connector in each case,
wherein both the first plug module (6) and also the second plug module (8) each have a plurality of contact elements (18) which are arranged in a contact region (19) within the respective plug housing collar (12, 14) and are shaped for receiving complementary mating contact elements of the respective electrical plug connector,
wherein the first plug module (6) and the second plug module (8) are fastened to the module carrier (4) in a fastening region (22) in each case,
wherein the fastening region (22) is arranged between the respective plug housing collar (12, 14) and the respective contact region (19),
**characterized in that**
the module carrier (4) has an annularly encircling web (36) which protrudes upwards in the direction of the first plug module (6), in particular in a state in which the plug modules (6, 8) are not yet fastened to the module carrier,
wherein the web (36) is formed from a fusible material, wherein the module carrier (4) is welded to a base (24) of the plug module (6) along the web (36).

2. Modular electrical plug connector arrangement according to Claim 1, wherein the fastening region (22) is arranged around the contact region (19) in an annularly closed manner.

3. Modular electrical plug connector arrangement according to Claim 1 or 2, wherein a connection is formed in a fluid-tight manner in the fastening region (22) between the plug modules (6, 8) and the module carrier (4) .

4. Modular electrical plug connector arrangement according to one of Claims 1 to 3, wherein a connection is formed in a materially bonded manner in the fastening region (22) between the plug modules (6, 8) and the module carrier (4).

5. Modular electrical plug connector arrangement according to one of Claims 1 to 4, wherein a gap (44) is formed next to the fastening region (22), the cross section of the said gap increasing in a direction away from the fastening region (22).

6. Modular electrical plug connector arrangement according to one of Claims 1 to 5, wherein a plug module (6, 8) has a contact region (19) which is subdivided into a plurality of partial contact regions (26-31), wherein the partial contact regions (26-31) are separated from one another by plug housing partial collars (12a, 14a).

7. Modular electrical plug connector arrangement according to Claim 6, wherein the fastening region (22) is arranged around each of the partial contact regions (26-31) in an annularly closed manner.

8. Modular electrical plug connector arrangement according to one of Claims 1 to 7, wherein the module carrier (4) and/or the plug modules (6, 8) are formed with a weldable material at least in the fastening regions (22).

9. Modular electrical plug connector arrangement according to one of Claims 1 to 8, wherein the module carrier (4) and/or the plug modules (6, 8) are formed with a plastic material at least in the fastening regions (22) .

10. Controller for a motor vehicle comprising a modular electrical plug connector arrangement (2) according to one of Claims 1 to 9.

## Revendications

1. Arrangement de connecteur à enfichage (2) électrique modulaire pour un contrôleur dans un véhicule automobile, l'arrangement de connecteur à enfichage (2) possédant :
un porte-module (4) et
au moins un premier (6) et un deuxième module à enfichage (8),
le premier (6) et le deuxième module à enfichage (8) étant disposés l'un à côté de l'autre au niveau du porte-module (4),
le premier (6) ainsi que le deuxième module à enfichage (8) possédant respectivement un collet de boîtier de fiche (12, 14), lesquels font saillie dans une direction s'éloignant du porte-module (4) et sont façonnés pour accueillir respectivement un connecteur à enfichage électrique,
le premier (6) ainsi que le deuxième module à enfichage (8) possédant respectivement plusieurs éléments de contact (18) qui sont disposés dans une zone de contact (19) à l'intérieur du collet de boîtier de fiche (12, 14) respectif et sont façonnés pour accueillir des éléments de contact homologues complémentaires du connecteur à enfichage électrique respectif,
le premier module à enfichage (6) et le deuxième module à enfichage (8) étant respectivement fixés dans une zone de fixation (22) au niveau du porte-module (4),
la zone de fixation (22) étant disposée entre le collet de boîtier de fiche (12, 14) respectif et la zone de contact (19) respective,
**caractérisé en ce que**
le porte-module (4) possède un élément jointif (36) circonférentiel en forme d'anneau qui fait saillie vers le haut en direction du premier module à enfichage (6), notamment dans un état dans lequel les modules à enfichage (6, 8) ne sont pas encore fixés au porte-module,
l'élément jointif (36) étant constitué d'un matériau pouvant être amené en fusion,
le porte-module (4) étant soudé avec un fond (24) du module à enfichage (6) le long de l'élément jointif (36).

2. Arrangement de connecteur à enfichage électrique modulaire selon la revendication 1, la zone de fixation (22) étant disposée de manière fermée en forme d'anneau autour de la zone de contact (19).

3. Arrangement de connecteur à enfichage électrique modulaire selon la revendication 1 ou 2, une liaison dans la zone de fixation (22) entre les modules à enfichage (6, 8) et le porte-module (4) étant réalisée de manière étanche aux fluides.

4. Arrangement de connecteur à enfichage électrique modulaire selon l'une des revendications 1 à 3, une liaison dans la zone de fixation (22) entre les modules à enfichage (6, 8) et le porte-module (4) étant réalisée par fusion de matières.

5. Arrangement de connecteur à enfichage électrique modulaire selon l'une des revendications 1 à 4, un intervalle (44) étant formé à côté de la zone de fixation (22), la section transversale duquel s'agrandit dans une direction qui s'éloigne de la zone de fixation (22).

6. Arrangement de connecteur à enfichage électrique modulaire selon l'une des revendications 1 à 5, un module à enfichage (6, 8) possédant une zone de contact (19) qui est subdivisée en plusieurs zones de contact partielles (26 - 31), les zones de contact partielles (26 - 31) étant séparées les unes des autres par des collets partiels de boîtier de fiche (12a, 14a).

7. Arrangement de connecteur à enfichage électrique modulaire selon la revendication 6, la zone de fixation (22) étant disposée de manière fermée en forme d'anneau autour de chacune des zones de contact partielles (26 - 31) .

8. Arrangement de connecteur à enfichage électrique modulaire selon l'une des revendications 1 à 7, le porte-module (4) et/ou les modules à enfichage (6, 8) étant réalisés avec un matériau soudable au moins dans les zones de fixation (22).

9. Arrangement de connecteur à enfichage électrique modulaire selon l'une des revendications 1 à 8, le porte-module (4) et/ou les modules à enfichage (6, 8) étant réalisés avec une matière plastique au moins dans les zones de fixation (22).

10. Contrôleur pour un véhicule automobile, comprenant un arrangement de connecteur à enfichage (2) électrique modulaire selon l'une des revendications 1 à 9.
